# DEMANDE DE BREVET EUROPEEN

(11) **EP 2 584 117 A1**
(43) Date de publication de la demande: **24.04.2013**
(21) Numéro de dépôt: 12188848.1
(22) Date de dépôt: 17.10.2012
(51) Int. Cl.: E04H 4/12

(54) **Bride de maintien d'un film d'étanchéité sur le bord d'un orifice ménagé dans une paroi d'un bassin.**

(30) Priorité: 17.10.2011 FR 1159363
(71) Demandeur: Spaliance, 43100 Fontannes (FR)
(72) Inventeur: Chapuis, Laurent, 63000 Clermont-Ferrand (FR); Audoin, Pascal, 43100 Fontannes (FR)
(74) Mandataire: Grand, Guillaume

(57) **Abrégé**

Cette bride est adaptée pour être fixée sur le bord de l'orifice par des organes de fixation et comprend une première face, adaptée pour recevoir un joint d'étanchéité et destinée à être orientée en direction du film d'étanchéité. Selon l'invention, la bride est, en quelque sorte, rendue universelle en prévoyant que sa seconde face (2), opposée à la première face, est pourvue de moyens (10) de positionnement de la bride sur le bord de l'orifice, ces moyens de positionnement étant adaptés pour positionner, selon les organes de fixation utilisés, la bride sur plusieurs types d'orifice différents qui se différencient les uns des autres par le nombre, les dimensions et/ou la répartition des organes de fixation dédiés à chaque type d'orifice.

## Description

La présente invention a trait à une bride de maintien d'un film d'étanchéité sur le bord d'un orifice ménagé dans une paroi d'un bassin.

Par orifice, on désigne ici une ouverture soit destinée à recevoir un accessoire, par exemple un projecteur ou une buse de nage à contre courant, soit destinée à l'évacuation du liquide contenu dans le bassin. Dans ce cas, une bonde peut être insérée dans l'orifice. Cet orifice est ménagé dans une paroi, qu'il s'agisse d'une paroi latérale ou d'une paroi de fond du bassin. Par bassin, on désigne tout ouvrage maçonné, préfabriqué et/ou réalisé en polymère destiné à être rempli de liquide, par exemple d'eau. Il peut donc s'agir, entre autres, d'une piscine, d'un spa, d'un jacuzzi ou d'un bassin d'ornement. Dans tous les cas, les parois du bassin sont recouvertes d'un film, tel qu'un liner, destiné à assurer l'étanchéité de l'ensemble des parois du bassin.

L'expression « bord d'un orifice » employé par la suite désigne autant le bord d'un orifice que le bord d'un accessoire lorsque ce dernier est inséré dans l'orifice et que le bord de l'accessoire couvre le bord de l'orifice.

Si la plupart des orifices, par exemple les orifices d'évacuation ménagés dans les parois de fond des bassins, sont de forme circulaire, leurs diamètres sont variables et adaptés aux dimensions des accessoires qu'ils reçoivent, par exemple une bonde d'évacuation. De plus, chaque orifice est associé, de manière amovible, à une bride donnée, destinée à assurer le maintien d'un film d'étanchéité sur les bords de l'orifice. Les bords de l'orifice et/ou les bords de l'accessoire ainsi que la bride sont équipés de trous pour le passage d'organes de fixation, généralement des trous taraudés pour la réception de vis. De cette manière, il est possible d'enlever la bride pour, par exemple, changer le film d'étanchéité, pour changer la bride lorsque celle-ci est abîmée ou encore pour remplacer un joint d'étanchéité situé entre la bride et l'orifice. US-A-2006/015997, US-A-5 408 706 et US-A-5 195 191 fournissent des exemples de brides du type défini au préambule de la revendication 1 annexée.

La demanderesse a constaté que, pour le seul domaine de la piscine, environ onze modèles différents de brides pour bondes de fond équipent environ 80 % du marché, cela sans compter les modèles de brides utilisées dans les bassins d'ornement, les spa et/ou pour d'autres types d'orifice, tels que ceux recevant des projecteurs. Cela implique que le nombre, les dimensions et/ou la répartition des trous pour le passage des organes de fixation varient d'une bride à l'autre, chaque bride étant dédié à un accessoire ou un orifice donné donc à des organes de fixation donnés. De ce fait, lorsque la bride est défectueuse, par exemple lorsqu'elle est cassée, il est nécessaire d'avoir à disposition une bride de remplacement correspondant au type d'orifice concerné, caractérisé par le nombre, les dimensions et/ou la répartition des organes de fixation dédiés à ce type d'orifice. Ceci oblige donc l'utilisateur, à savoir un technicien de maintenance, à avoir lors de son intervention un stock important de brides pour différents types d'orifice.

C'est à ces inconvénients qu'entend plus particulièrement remédier l'invention en proposant une bride de maintien d'un film d'étanchéité sur le bord d'un orifice propre à s'adapter à différents organes de fixation de la bride sur l'orifice et aux différentes tailles d'orifices.

A cet effet, l'invention a pour objet une bride de maintien d'un film d'étanchéité sur le bord d'un orifice ménagé dans une paroi d'un bassin, la bride étant telle que définie à la revendication 1.

Grâce aux moyens de positionnement, on peut adapter cette bride au bord de l'orifice, quel que soit le type d'orifice, c'est-à-dire quel que soit le type des organes de fixation dédiés à cet orifice. La bride conforme à l'invention est, en quelque sorte, une bride universelle.

Des aspects avantageux mais non obligatoires de l'invention sont spécifiés aux revendications dépendantes.

L'invention concerne également un bassin tel que défini à la revendication 10.

L'invention sera mieux comprise et d'autres avantages de celle-ci apparaîtront plus clairement à la lecture de la description qui va suivre d'une bride réalisée conformément à l'invention, donnée uniquement à titre d'exemple et faite en se référant aux dessins annexés dans lesquels :
- la figure 1 est une vue en perspective d'une bride conforme à l'invention à partir de la face destinée à être visible une fois la bride mise en place sur un orifice,
- la figure 2 est une vue en perspective, à plus petite échelle, de la face de la bride opposée à celle représentée à la figure 1, et
- la figure 3 est une vue en perspective, simplifiée et à une autre échelle, des différents éléments, à savoir la bride et une grille de protection, en position de préassemblage, un orifice ménagé dans une paroi un bassin, un joint et une partie d'un film d'étanchéité étant également représentés.

La figure 1 illustre une bride 1 conforme à l'invention, vue à partir de la face 2 dite supérieure à savoir la face 2 destinée à rester visible une fois la bride 1 en place au dessus d'un orifice. La face supérieure 2 de la bride 1 permet la mise en oeuvre d'organes de fixation, non représentés, de la bride 1 sur le bord d'un orifice ou d'un accessoire 3 inséré dans l'orifice. Par la suite, il sera fait référence à une bride 1 de maintien d'un film d'étanchéité 4 autour d'une bonde 3 d'évacuation, formant un accessoire inséré dans un orifice ménagé dans une paroi 5 constitutive du fond d'une piscine, étant entendu que l'invention concerne, de manière générale, une bride de maintien d'un film d'étanchéité autour d'un orifice, pourvu ou non d'un accessoire et ménagé dans une paroi quelconque d'un bassin.

Le film d'étanchéité 4 ou liner dans le domaine de la piscine, est disposé sur le pourtour de l'orifice ou de l'accessoire 3. Une découpe 6 dans le liner permet l'accès à l'orifice. Ce dernier a, dans l'exemple, une forme circulaire.

Cette bride 1 est représentée aux différentes figures sous forme d'anneau circulaire plat. En variante, la forme de la bride et/ou de son perçage central 7 est différente, par exemple rectangulaire ou carrée. La bride 1 est réalisée en un matériau rigide, par exemple en polymère. En variante, elle est réalisée en métal.

La largeur L de la bride est adaptée pour que cette dernière puisse recouvrir, au moins partiellement, le bord de l'orifice ou de l'accessoire 3 en place dans l'orifice quel que soit le modèle et le diamètre de celui-ci, cela pour autant que l'orifice ait également une forme circulaire, au moins au niveau de sa périphérie. La largeur L de la bride est ainsi comprise 6 cm et 8 cm, son diamètre externe D entre 20 cm et 23 cm, pour un diamètre d du perçage central 7 compris entre 13 cm et15 cm.

Sur la face supérieure 2 de la bride 1, plusieurs reliefs circulaires, concentriques au perçage central 7, lui-même circulaire, sont ménagés. Ces reliefs définissent des cercles 8 concentriques. Ils s'étendent perpendiculairement à partir de la face supérieure 2 en direction de l'extérieur du bassin lorsque la bride 1 est en position sur le fond 5 d'un bassin. En l'espèce, trois cercles concentriques 80, 81 , 82 ainsi que deux cercles périphériques 83, 84 délimitant, respectivement, les bords intérieur et extérieur de la bride 1 permettent de définir cinq diamètres différents. Ces diamètres correspondent aux diamètres externes des types d'orifice les plus fréquemment rencontrés pour une bonde 3 de fond de piscine.

Le nombre de cercles concentriques 8 est adapté au nombre de diamètres que l'on souhaite couvrir avec une bride 1 conforme à l'invention. De ce fait, la largeur L de la bride est adaptée à l'étendu de la plage de diamètres couverts.

Des nervures radiales 9, régulièrement disposées, relient les différents cercles concentriques 8. Ces nervures permettent de rigidifier et renforcer la résistance mécanique de la bride 1 tout en délimitant entre deux cercles 80 à 84 voisins des zones Z, de forme trapézoïdale, dans lesquelles sont ménagés des moyens de positionnement.

Ces moyens de positionnement 10 déterminent, sur la bride 1, l'emplacement, pour chaque type d'orifice, des trous 12 réalisés sur le bord 11 de l'orifice ou de l'accessoire 3 et qui permettent le passage des organes de fixation de la bride 1 sur l'orifice ou sur l'accessoire 3. En d'autres termes, les moyens de positionnement 10 illustrent, sur la bride 1, l'emplacement de trous 12 taraudés ménagés sur le bord 11 pour le passage de vis.

En l'espèce, sept types d'orifice sont repérés par les moyens de positionnement 10 de la bride 1. Les moyens de positionnement sont formés par des reliefs 10, globalement de forme cylindrique à base circulaire, dont le sommet 13 est configuré en creux. Les reliefs 10 sont fixés perpendiculairement à un plan principal P de la face supérieure 2 de la bride 1, à savoir la face destinée à être visible lorsque la bride 1 est en place. Le sommet 13 creux de chaque relief 10 est en forme d'entonnoir à fond plat 14. Le fond plat 14 est circulaire et d'un diamètre correspondant au diamètre de perçage du passage d'une vis constitutive d'un organe de fixation.

Chaque relief 10 est pourvu d'un moyen d'identification 15. En l'occurrence, il s'agit d'un chiffre compris entre 1 et 7 inscrit sur la face interne 16 d'au moins un sommet 13. Ici, certains sommets 13 sont munis d'un moyen d'identification. En variante, tous les sommets sont identifiés. En variante, on utilise des lettres et/ou une combinaison de lettres ou de chiffres et/ou de couleurs. En variante, d'autres moyens d'identification, tels des pictogrammes, sont utilisés.

Ainsi, par exemple, tous les reliefs 10 marqués « 3 » correspondent aux emplacements, sur la bride 1, des trous 12 de passage des organes de fixation dans la bonde 3, celle-ci étant référencée sous cette nomenclature.

Deux reliefs 17, cylindriques à base circulaire, sont diamétralement disposés au voisinage du cercle 83 de plus petit diamètre, c'est-à-dire celui délimitant le perçage central 7 de la bride 1. Ces reliefs 17, creux sur toute leur hauteur et de plus petites dimensions que les autres reliefs 10, permettent le montage sur la bride 1, de manière amovible, d'une grille de protection 18.

Cette grille de protection 18, représentée à la figure 3, limite l'entrée de souillures par exemple de feuilles, dans l'orifice ménagé dans la paroi. Cette grille 18 a, dans l'exemple, une face externe 19 légèrement arrondie, la partie bombée étant orientée vers l'extérieur du bassin lorsque la bride 1 est en place. En variante, la grille 18 a d'autres formes.

La face 20 de la bride 1 opposée à la face 2 représentée à la figure 1 est illustrée à la figure 2. Cette face 20 est plane sur toute la largeur L de la bride 1. Ainsi le maintien d'un joint 29, tel qu'illustré à la figure 3, entre la bride 1 et un film d'étanchéité 4 est aisé.

Deux orifices 22, correspondent aux extrémités ouvertes des reliefs 17 qui permettent le montage de la grille 18 sont visibles à la figure 2.

Dans un mode de réalisation non représenté, pour éviter tout glissement et déformation du joint 21, une gorge circulaire, ménagée sur la face 20, forme un logement de réception du joint. La profondeur de la gorge est adaptée pour que, lorsque le joint 21 est en position dans la gorge, une face du joint soit coplanaire à la face 20 de la bride 1. En variante non illustrée, plusieurs gorges concentriques reçoivent plusieurs joints. Dans un autre mode de réalisation, le joint est un joint souple formé par un cordon de silicone.

Lorsqu'on souhaite fixer une bride sur les bords d'un orifice en remplacement de la bride d'origine, l'utilisateur consulte, dans un premier temps, un document, sous forme de notice ou de tableau, dans lequel sont répertoriés les différents types d'orifice et accessoires, ou du moins les plus fréquemment rencontrés pour un type de bassin donné. Dans l'exemple, il s'agit d'un document préétabli dans lequel sont indiqués les modèles les plus courants de bondes 3 d'évacuation pour fond 5 de piscine. L'identification se fait aisément en comparant les références inscrites sur l'orifice ou l'accessoire 3 avec celles reprises dans le document.

A chaque référence, donc à chaque type d'orifice répertorié, est associé un moyen d'identification. Ici, un numéro correspond à un type donné d'orifice. L'utilisateur peut ainsi, dans un second temps, positionner la bride 1 au dessus de l'orifice en faisant coïncider un relief 10, dont le marquage correspond, ici, au modèle de bonde installée, avec un trou 12 ménagé dans le bord 11 de la bonde 3 et qui couvre le bord de l'orifice.

Les autres reliefs 10 permettant le passage des organes de fixation pour ce type de bonde, et qui sont répartis sur un 82 des cercles de la bride 1, sont positionnés automatiquement au dessus des autres trous 12, régulièrement répartis sur le bord 11 de la bonde 3.

Ainsi, sans qu'il soit nécessaire de réaliser un gabarit pour chaque type d'orifice, l'utilisateur peut effectuer directement le perçage de la bride 1, l'insertion des vis et le blocage en position de la bride. Celle-ci appuie sur le joint 21 et maintien donc de manière étanche le film d'étanchéité 4 en place autour de l'orifice.

Par encliquetage ou clipsage dans les reliefs 17 d'ergots, non visibles, ménagés sur la face inférieure 23 de la grille de protection 18, il est aisé de mettre en place ensuite cette dernière sur la bride 1.

Dans une variante non illustrée, la bride est plus épaisse, ce qui permet de rigidifier celle-ci sans qu'il soit nécessaire de réaliser des nervures de renfort. Seuls les cercles sur lesquels sont disposés les reliefs sont préservés.

En variante, d'autres moyens de positionnement peuvent être envisagés, par exemple un marquage sous forme de poinçon, de croix en relief ou en creux.

Il peut être prévu un jeu de plusieurs brides, chaque bride correspondant à un jeu d'orifices donnés afin de couvrir au mieux l'ensemble des orifices.

La forme et/ou la couleur de la grille peuvent être changées lorsque cette dernière est fixée sur une bride en seconde monte.

Une telle bride permet, à partir d'un seul produit, de pouvoir fixer un film d'étanchéité sur le bord de plusieurs types d'orifice.

## Revendications

1. Bride (1) de maintien d'un film d'étanchéité sur le bord d'un orifice ménagé dans une paroi d'un bassin, la bride étant adaptée pour être fixée sur le bord (11) de l'orifice (3) par des organes de fixation, et la bride comprenant une première face (20) adaptée pour recevoir un joint d'étanchéité (21) et destinée à être orientée en direction du film d'étanchéité (4),
**caractérisée en ce que** la bride (1) comprend une seconde face (2), opposée à la première face (20), pourvue de moyens (10) de positionnement de la bride sur le bord (11) de l'orifice (3), ces moyens de positionnement étant adaptés pour positionner, selon les organes de fixation utilisés, la bride sur plusieurs types d'orifice différents qui se différencient les uns des autres par le nombre, les dimensions et/ou la répartition des organes de fixation dédiés à chaque type d'orifice.

2. Bride selon la revendication 1, **caractérisée en ce qu'**elle est configurée en anneau plat pourvu d'un perçage central (7) circulaire.

3. Bride selon l'une des revendications précédentes, **caractérisée en ce que** les moyens de positionnement comprennent des reliefs cylindriques (10) à bases circulaires, disposés sur des cercles concentriques (8) qui correspondent à des diamètres respectifs des différents types d'orifice.

4. Bride selon la revendication 3, **caractérisée en ce que** les reliefs (10) ont chacun un sommet (13) creux et configuré en entonnoir à fond (14) plat.

5. Bride selon la revendication 4, **caractérisée en ce qu'**au moins un sommet (13) est pourvu d'un moyen d'identification (15).

6. Bride selon l'une des revendications 3 à 5, **caractérisée en ce que** les reliefs (10) sont adaptés pour former des guides de perçage pour la réalisation d'orifices de passage des organes de fixation.

7. Bride selon l'une des revendications 3 à 6, **caractérisée en ce que** des nervures de renfort (9), disposées radialement, relient régulièrement les cercles concentriques (80 à 84).

8. Bride selon la revendication 7, **caractérisée en ce que** les reliefs (10), les cercles concentriques (8) et les nervures (9) s'étendent perpendiculairement au-dessus du plan principal (P) de la seconde face (2) de la bride (1).

9. Bride selon l'une des revendications précédentes, **caractérisé en ce que** la première face (20) comprend au moins une gorge formant un logement de réception du joint d'étanchéité (21).

10. Bassin pourvu d'au moins un orifice (3) équipé d'une bride de maintien (1) conforme à l'une des revendications précédentes.
